# EUROPÄISCHE PATENTSCHRIFT

(11) **EP 1 950 495 B1**
(45) Veröffentlichungstag und Bekanntmachung des Hinweises auf die Patenterteilung: **14.03.2012**
(21) Anmeldenummer: 08000301.5
(22) Anmeldetag: 09.01.2008
(51) Int. Cl.: F23N 1/02

(54) **Verfahren zum Betreiben eines brennstoffbetriebenen Fahrzeugheizgerätes**
Method for operating a fuel driven vehicle heating device
Procédé de fonctionnement d'un appareil de chauffage à combustible pour véhicule

(30) Priorität: 26.01.2007 DE 102007004084
(43) Veröffentlichungstag der Anmeldung: 30.07.2008
(73) Patentinhaber: J. Eberspächer GmbH & Co. KG, 73730 Esslingen (DE)
(72) Erfinder: Mack, Jürgen, 71384 Weinstadt (DE); Schlecht, Patric, 73760 Ostfildern (DE); Sauter, Oliver, 73770 Denkendorf (DE); Schmidt, Oliver, 73207 Plochingen (DE)
(74) Vertreter: Ruttensperger, Bernhard

(56) Entgegenhaltungen:
- DE-A1- 10 144 402
- DE-A1- 10 144 404
- DE-A1- 19 548 225
- DE-A1- 19 906 285
- DE-A1- 19 929 891

## Beschreibung

Die vorliegende Erfindung betrifft ein Verfahren zum Betreiben eines brennstoffbetriebenen Fahrzeugheizgerätes.

Brennstoffbetriebene Fahrzeugheizgeräte, wie sie beispielsweise als Standheizung oder Zuheizer in Kraftfahrzeugen eingesetzt werden, umfassen im Allgemeinen einen Brennerbereich mit einer Brennkammer. In diese Brennkammer wird durch eine Brennstoffförderanordnung Brennstoff eingespeist. Eine Verbrennungsluftförderanordnung fördert die zur Verbrennung erforderliche Verbrennungsluft in die Brennkammer. Ein in der Brennkammer erzeugtes Gemisch aus Brennstoff und Verbrennungsluft wird gezündet bzw. verbrannt, und die dabei entstehende Wärme wird in einem Wärmetauscherbereich auf zu erwärmendes Medium, beispielsweise die in einen Fahrzeuginnenraum einzuleitende Luft oder ein Motorkühlmittel oder dergleichen, übertragen. Die Brennstoffförderanordnung und die Verbrennungsluftförderanordnung stehen unter der Ansteuerung einer Ansteuervorrichtung, welche beruhend auf verschiedenen Betriebsparametern bzw. Vorgaben den Betrieb der Verbrennungsluftförderanordnung und der Brennstoffförderanordnung steuert bzw. regelt.

Da der Wärmebedarf sich beispielsweise abhängig von der Außentemperatur verändert, ist im Allgemeinen dafür gesorgt, dass das Fahrzeugheizgerät in verschiedenen Heizleistungsstufen betrieben werden kann. So können beispielsweise ein Betrieb in einer kleinen Heizleistungsstufe, ein Betrieb in einer mittleren Heizleistungsstufe und ein Betrieb in einer hohen Heizleistungsstufe vorgesehen sein. In Zuordnung zu jeder dieser Heizleistungsstufen wird durch entsprechende Ansteuermaßnahmen für die Verbrennungsluftförderanordnung und die Brennstoffförderanordnung dafür gesorgt, dass jeweils eine geeignete Brennstoffmenge und eine geeignete Verbrennungsluftmenge in die Brennkammer gefördert werden. Dabei wird vor allem dafür gesorgt, dass der CO-Gehalt und die Rußzahl bestimmte Grenzwerte nicht überschreiten. Dies bedingt vor allem, dass in Zuordnung zu den für die verschiedenen Heizleistungsstufen vorgesehenen bzw. erforderlichen Brennstoffmengen auch die korrekte Verbrennungsluftmenge und somit ein entsprechender Sauerstoffanteil bereitgestellt wird. Ist dies nicht der Fall, wird beispielsweise die Verbrennung zu fett, was eine Verbrennung bei Sauerstoffmangel bedeutet, so steigen der CO-Wert und die Rußzahl an.

Im Allgemeinen werden derartige Fahrzeugheizgeräte so ausgelegt, dass sie bei den auf Seehöhe oder geringfügig darüber vorhandenen Umgebungsbedingungen hinsichtlich der Schadstoffemission optimiert sind. Wird ein so ausgestaltetes Fahrzeugheizgerät dann in eine höhere Höhenlage gebracht, beispielsweise beim Überqueren eines Gebirgspasses, hat dies durch den mit zunehmender Höhe sinkenden Luftdruck zur Folge, dass bei unveränderter Ansteuerung der Verbrennungsluftförderanordnung beispielsweise mit einer für eine bestimmte Heizleistungsstufe vorgegebene Drehzahl eines Förderrads tatsächlich weniger Luft bzw. Sauerstoff in die Brennkammer gefördert wird und somit der vorangehend beschriebene Zustand zu fetter Verbrennung eintreten kann.

Um dieser Problematik entgegenzutreten, kann ein derartiges Fahrzeugheizgerät weiterhin mit einer Höhenerfassungsanordnung ausgestattet sein, welche Höheninformation liefert, die die Höhenlage eines Fahrzeugheizgerätes bzw. eines damit ausgestatteten Fahrzeugs repräsentiert. Beruhend auf dieser Höheninformation kann dann bei den verschiedenen Heizleistungsstufen dafür gesorgt werden, dass eine Betriebsanpassung der Brennstoffförderanordnung oder/und der Verbrennungsluftförderanordnung erfolgt, so dass beispielsweise in einer größeren Höhe beim Überqueren eines Gebirgspasses die in die Brennkammer eingespeiste Brennstoffmenge verringert wird und der Abnahme des Luftdrucks bzw. der Luftdichte und somit des in die Brennkammer geförderten Sauerstoffanteils Rechnung getragen wird. Ein derartiges Verfahren ist aus DE 19 906 285 A1 bekannt.

Es ist die Aufgabe der vorliegenden Erfindung, ein Verfahren zum Betreiben eines brennstoffbetriebenen Fahrzeugheizgerätes vorzusehen, mit welchem Verfahren in verbesserter Art und Weise auf eine Variation der Höhenlage reagiert wird.

Erfindungsgemäß wird diese Aufgabe gelöst durch ein Verfahren zum Betreiben eines brennstoffbetriebenen Fahrzeugheizgerätes, welches Fahrzeugheizgerät umfasst: einen Brennerbereich mit einer Brennkammer, eine Brennstoffförderanordnung zum Fördern von Brennstoff in die Brennkammer, eine Verbrennungsluftförderanordnung zum Fördern von Verbrennungsluft in die Brennkammer, eine Ansteuervorrichtung zum Ansteuern der Brennstoffförderanordnung und der Verbrennungsluftförderanordnung, um Brennstoff und Verbrennungsluft in die Brennkammer zu fördern, eine Höhenerfassungsanordnung zur Erfassung von die Höhenlage des Fahrzeugheizgerätes repräsentierender Höheninformation, wobei die Ansteuervorrichtung die Brennstoffförderanordnung und die Verbrennungsluftförderanordnung derart ansteuert, dass für eine Mehrzahl verschiedener auswählbarer Heizleistungsstufen die Brennstoffförderanordnung und die Verbrennungsluftförderanordnung in dafür jeweils vorgegebener Weise betrieben werden, wobei die Ansteuervorrichtung ferner den Betrieb der Brennstoffförderanordnung oder/und der Verbrennungsluftförderanordnung beruhend auf der Höheninformation anpasst, und wobei die Ansteuervorrichtung in Abhängigkeit von der Höheninformation eine oder mehrere Heizleistungsstufen gegen Auswahl sperrt.

Bei der erfindungsgemäßen Vorgehensweise wird also nicht nur die Höheninformation dazu genutzt, eine Betriebsanpassung vorzunehmen, also beispielsweise die Brennstofffördermenge anzupassen oder die Verbrennungsluftfördermenge anzupassen. Vielmehr wird auch in Abhängigkeit von der Höheninformation dafür gesorgt, dass Heizleistungsstufen, welche in bestimmten Höhenlagen bei ihrer Auswahl zu Problemen führen können, gegen Auswahl gesperrt werden, d.h. nicht eingestellt werden können. Soll beispielsweise das Fahrzeugheizgerät auf Grund nur geringen Wärmebedarfs in der niedrigsten Heizleistungsstufe betrieben werden und soll weiterhin die höhenabhängige Betriebsanpassung durch Verringerung der Brennstofffördermenge erfolgen, wenn das Fahrzeug sich in eine größere Höhe bewegt, so könnte ein Problem dahingehend entstehen, dass auf Grund der dann reduzierten Brennstofffördermenge für die ohnehin geforderte geringe Heizleistung die in der Brennkammer erzeugte Menge des Luft/Brennstoff-Gemisches nicht mehr ausreicht, um zuverlässig eine Aufrechterhaltung des Verbrennungsbetriebs zu gewährleisten. Dies bedeutet, dass die Verbrennung aussetzen kann bzw. Teile des Luft/Brennstoff-Gemisches unverbrannt ausgestoßen werden, was eine nachteilhafte Auswirkung auf die Emissionswerte hat.

Erfindungsgemäß wird dem Problem dadurch entgegengetreten, dass eine solche kritische Heizleistungsstufe in ebenfalls kritischen Höhenlagen gesperrt wird und mithin dieses Problem nicht auftreten kann.

Beispielsweise kann also vorgesehen sein, dass dann, wenn die höhenabhängige Betriebsanpassung die Ansteuerung der Brennstoffförderanordnung zum Verringern der Brennstofffördermenge umfasst, wenigstens die Heizleistungsstufe mit der niedrigsten Heizleistung gegen Auswahl gesperrt wird.

Alternativ oder zusätzlich ist es möglich, dass dann, wenn die höhenabhängige Betriebsanpassung die Ansteuerung der Verbrennungsluftförderanordnung zum Erhöhen der Verbrennungsluftfördermenge umfasst, wenigstens die Heizleistungsstufe mit der höchsten Heizleistung gegen Auswahl gesperrt wird.

Da die Auswahl der Heizleistungsstufe mit der höchsten Heizleistung ohnehin das Betreiben der Verbrennungsluftörderanordnung in einem Zustand vergleichsweise großer Belastung bedeutet, wird auf diese Art und Weise eine weitere Belastung bzw. Überlastung durch beispielsweise weiteres Anheben der Drehzahl eines Förderrads vermieden.

Gemäß einem weiteren besonders vorteilhaften Aspekt wird vorgeschlagen, dass die Sperrung gegen Auswahl nur dann erfolgt, wenn die höhenabhängige Betriebsanpassung eine vorgegebene Grenze erreicht oder/und überschreitet. Dies bedeutet, dass, wenn ein Fahrzeug bzw. ein darin vorgesehenes Fahrzeugheizgerät sich zwar bei erhöhter Höhenlage, jedoch noch nicht in extremer Höhenlage befindet, so dass zwar grundsätzlich eine Betriebsanpassung erforderlich ist, diese jedoch nur in moderatem Ausmaß stattfinden wird, auch dann, wenn beispielsweise in der Heizleistungsstufe mit geringster erforderlicher Heizleistung eine Reduzierung der Brennstofffördermenge erfolgen würde, diese Reduzierung nur so moderat ist, dass die Gefahr des Erlöschens der Flamme nicht besteht. Auch im Falle der höchsten Heizleistungsstufe würde eine dann möglicherweise nur geringfügige Anhebung der Drehzahl eines Förderrads für die Verbrennungsluft keine übermäßige Belastung der Verbrennungsluftförderanordnung bedeuten. In diesem Falle ist es also nicht erforderlich, auf derartige Heizleistungsstufen zu verzichten.

Um die Betriebsanpassung in optimierter Art und Weise vornehmen zu können, wird weiterhin vorgeschlagen, dass eine Mehrzahl von Höhenbereichen vorgegeben ist und in Zuordnung zu jedem Höhenbereich eine Betriebsanpassung für die Brennstoffförderanordnung oder/und für die Vebrennungsluftförderanordnung vorgegeben ist, wobei die höhenabhängig vorzunehmende Betriebsanpassung in Abhängigkeit davon ausgewählt wird, in welchem Höhenbereich die durch die Höheninformation repräsentierte Höhenlage liegt.

Dabei ist es dann weiterhin vorteilhaft, wenn in Zuordnung zu wenigstens einem Höhenbereich für verschiedene Heizleistungsstufen verschiedene Betriebsanpassungen vorgegeben sind.

Insbesondere dann, wenn mehrere Höhenbereiche vorgegeben sind und in verschiedenen Höhenbereichen verschiedene Betriebsanpassungsmaßnahmen vorgegeben sind, ist es vorteilhaft, wenn bei Veränderung der Höhenlage eine Veränderung der Betriebsanpassung in im Wesentlichen kontinuierlicher Weise erfolgt. Auf diese Art und Weise können abrupte Änderungen der Verbrennungsbedingungen vermieden werden.

Grundsätzlich kann auch der Fall eintreten, dass einerseits ein Fahrzeug sich in eine Höhenlage bewegt, die eine Veränderung der Betriebsanpassung erforderlich macht, und dass gleichzeitig auch beispielsweise durch höheren Heizleistungsbedarf eine Änderung in der Auswahl der Heizleistungsstufe vorgenommen werden soll. In diesem Falle wird erfindungsgemäß weiter vorgeschlagen, dass zunächst die Veränderung der Heizleistungsstufe vorgenommen wird und danach erst die höhenabhängige Betriebsanpassung verändert wird. Dies kann beispielsweise dadurch erfolgen, dass die Veränderung der höhenabhängigen Betriebsanpassung durch Auswahl der in Zuordnung zu der neu ausgewählten Heizleistungsstufe vorgesehenen höhenabhängigen Betriebsanpassung erfolgt. Dies bedeutet also, dass beim Übergang zu einer neuen Heizleistungsstufe die zuvor gesetzte bzw. vorgegebene Betriebsanpassung für die vorher ausgewählte Heizsleistungsstufe gelöscht bzw. nicht mehr berücksichtigt wird und eine für die neu ausgewählte Heizleistungsstufe vorgegebene Betriebsanpassungsmaßnahme vorgenommen wird.

Um bei einer durch Veränderung der Höhenlage erforderlich werdenden Betriebsanpassung so weit als möglich die Heizleistung unverändert zu belassen, wird vorgeschlagen, dass bei zunehmender Höhenlage zunächst eine höhenabhängige Betriebsanpassung der Verbrennungsluftförderanordnung bei im Wesentlichen unverändertem Betrieb der Brennstoffförderanordnung erfolgt. Dabei kann dann weiter vorgesehen sein, dass eine höhenabhängige Betriebsanpassung der Brennstoffförderanordnung dann erfolgt, wenn die Verbrennungsluftförderanordnung einen Grenzbetriebszustand erreicht. Dieser Grenzbetriebszustand kann durch eine Grenzdrehzahl beispielsweise eines Antriebsmotors der Verbrennungsluftförderanordnung bzw. eines Förderrads derselben repräsentiert sein.

Die höhenabhängige Betriebsanpassung der Brennstoffförderanordnung kann eine höhenabhängige Korrektur der Förderfrequenz einer Brennstoffpumpe der Brennstoffförderanordnung umfassen. In entsprechender Weise kann eine höhenabhängige Betriebsanpassung der Verbrennungsluftförderanordnung eine höhenabhängige Korrektur der Förderdrehzahl eines Förderrads der Verbrennungsluftförderanordnung umfassen.

Eine derartige höhenabhängige Korrektur kann beispielsweise dadurch vorgenommen werden, dass ein Höhenkorrekturfaktor mit einer in Zuordnung zu einer jeweiligen Heizleistungsstufe vorgegebenen Soll-Förderfrequenz bzw. Soll-Förderzahl multipliziert wird. Auf diese Art und Weise wird eine korrigierte Soll-Förderfrequenz bzw. eine korrigierte Soll-Förderzahl erhalten, auf deren Grundlage dann die jeweilige Systembaugruppe, also die Verbrennungsluftförderanordnung bzw. die Brennstoffförderanordnug angesteuert werden kann.

Die vorliegende Erfindung wird nachfolgend mit Bezug auf die beiliegenden Zeichnungen detailliert erläutert. Es zeigt:
- Fig. 1: eine Prinzipdarstellung eines Fahrzeugheizgerätes, bei welchem die erfindungsgemäße Vorgehensweise implementiert sein kann;
- Fig. 2: ein Diagramm, welches die höhenabhängige Auswahl von für die Betriebsanpassung vorgesehenen Korrekturfaktoren veranschaulicht.

In Fig. 1 ist ein Fahrzeugheizgerät allgemein mit 10 bezeichnet. Das Fahrzeugheizgerät 10 umfasst einen Brennerbereich 12, mit einer in einem Brennkammergehäuse gebildeten Brennkammer 14. Durch eine hier als Brennstoffförderanordnung 16 wirksame Dosierpumpe wird im Allgemeinen flüssiger Brennstoff aus einem Brennstoffreservoir 18 in die Brennkammer 14 gefördert. Beispielsweise kann die Brennkammer 14 mit porösem Verdampfermedium ausgekleidet sein, in welches der flüssige Brennstoff eingespeist wird. Durch Kapillarförderwirkung verteilt sich der flüssige Brennstoff im Innenvolumenbereich des porösen Verdampfermediums und wird an dessen zur Brennkammer 14 frei liegender Oberfläche dann abgedampft.

Eine allgemein mit 20 bezeichnete Verbrennungsluftförderanordnung umfasst ein Förderrad 22, das, angetrieben durch einen Elektromotor 24, die zur Durchmischung mit dem Brennstoff bzw. Brennstoffdampf erforderliche Verbrennungsluft in die Brennkammer 14 einspeist. Die Verbrennungsluftförderanordnung 20 kann beispielsweise als so genanntes Seitenkanalgebläse ausgebildet sein.

Bei der Verbrennung des in der Brennkammer 14 bereitgestellten Luft/Brennstoff-Gemisches entsteht Wärme, die in einem allgemein mit 26 bezeichneten Wärmetauscherbereich auf ein den Brennerbereich 12 umströmendes und zu erwärmendes Medium übertragen wird. Dieses Medium kann beispielsweise die in einen Fahrzeuginnenraum einzuleitende Luft sein, kann jedoch auch das in einem Kühlmittelkreislauf einer Brennkraftmaschine zirkulierende Kühlmittel umfassen.

Bei der Verbrennung in der Brennkammer entstehen Verbrennungsabgase, die, nachdem sie zumindest den größten Teil der darin transportierten Wärme im Wärmetauscherbereich 26 auf das zu erwärmende Medium übertragen haben, an einem Abgasauslass 28 austreten und beispielsweise über ein Auspuffsystem eines Fahrzeugs dann nach außen abgegeben werden.

Die Verbrennungsluftförderanordnung 20 bzw. auch die Brennstoffförderanordnung 16 stehen unter der Ansteuerung einer allgemein mit 30 bezeichneten Ansteuervorrichtung. Diese steuert den Betrieb der beiden Anordnungen 20, 16 durch Erzeugung entsprechender Ansteuerbefehle auf der Grundlage verschiedener Vorgaben bzw. Parameter. So kann beispielsweise die Temperatur des zu erwärmenden Mediums am Eintrittsbereich der Wärmetauscheranordnung 26 ein Indikator dafür sein, wir stark dieses Medium zu erwärmen ist und wie groß dementsprechend die Heizleistung des Fahrzeugheizgerätes 10 eingestellt werden muss. Zu diesem Zwecke ist im Allgemeinen die Ansteuervorrichtung 30 so ausgebildet, dass sie für den Betrieb des Fahrzeugheizgerätes 10 mehrere, beispielsweise drei verschiedene, Heizleistungsstufen vorgeben kann, also beispielsweise eine Stufe kleiner Heizleistung, eine Stufe mittlerer Heizleistung und eine Stufe hoher Heizleistung. Dies vereinfacht den Ansteueraufwand. In Zuordnung zu jeder der vorgegebenen Heizleistungsstufen sind dann bestimmte Ansteuermaßnahmen für die Verbrennungsluftförderanordnung 20 und die Brennstoffförderanordnung 16 vorgegeben.

Somit wird dafür gesorgt, dass für jede der Heizleistungsstufen die erforderliche Brennstoffmenge in die Brennkammer 14 eingeleitet wird und in Zuordnung zu dieser Brennstoffmenge dann auch die geeignete Verbrennungsluftmenge eingeleitet wird, um bei der dann ablaufenden Verbrennung eine Optimierung auch hinsichtlich der entstehenden Schadstoffe, insbesondere des CO-Gehalts und der Rußzahl zu erlangen.

Ist beispielsweise die Brennstoffförderanordnung 16 als Dosierpumpe mit einem sich periodisch bewegenden Kolben ausgebildet, so kann auf Grund der Tatsache, dass die pro Hub bzw. Arbeitstakt geförderte Brennstoffmenge grundsätzlich bekannt ist, in Zuordnung zu einer jeweiligen Heizleistungsstufe eine bestimmte Arbeitsfrequenz dieser Dosierpumpe vorgegeben werden. Entsprechendes trifft selbstverständlich zu, wenn beispielsweise eine derartige Brennstoffförderanordnung als Drehschieberpumpe oder dergleichen ausgestaltet ist. Im Falle der Verbrennungsluftförderanordnung 20 kann die erforderliche Verbrennungsluftmenge dadurch eingestellt bzw. vorgegeben werden, dass in Zuordnung zu bestimmten Heizleistungsstufen entsprechend auch Drehzahlen für das Förderrad 22 bzw. den Elektromotor 24 vorgegeben werden und diese beispielsweise unter Einsatz eines Sensors überwacht werden. Hier kann also beispielsweise dann eine Drehzahlregelung auf die in den Heizleistungsstufen vorgegebenen Soll-Drehzahlen stattfinden.

Der Ansteuervorrichtung 30 ist ferner eine beispielsweise in Form eines Luftdrucksensors ausgebildete Höhenerfassungsanordnung 32 zugeordnet. Diese Höhenerfassungsanordnung 32 stellt Information über die Höhenlage des Fahrzeugheizgerätes 10 bzw. eines dieses Fahrzeugheizgerät 10 enthaltenden Fahrzeugs bereit. Unter Höhenlage sei hier die Höhe über bzw. im Vergleich zu einer vorgegebenen Grundhöhe, beispielsweise dem Meeresniveau, verstanden. Es wird hier darauf hingewiesen, dass selbstverständlich die Höhenerfassungsanordnungen 32 auch in anderer Art und Weise ausgebildet sein kann bzw. andere Größen zur Bestimmung der Höhenlage nutzen kann. Beispielsweise kann diese Höhenerfassungsanordnung 32 die Kopplung der Ansteuervorrichtung 30 mit einem Fahrzeugnavigationssystem repräsentieren, das im Allgemeinen nicht nur die Positionierung des Fahrzeugs in Längen- bzw. Breitengradrichtung erfasst, sondern auch durch Kommunikation beispielsweise mit dem globalen Positionierungssystem Information über die Höhe über dem Meeresspiegel liefert. Von Bedeutung ist, dass durch eine derartige Höhenerfassungsanordnung Höheninformation für die Ansteuervorrichtung 30 bereitgestellt wird, die in der nachfolgend beschriebenen Art und Weise dazu genutzt werden kann, den Betrieb des Fahrzeugheizgerätes 10 zu optimieren.

Wie vorangehend bereits dargelegt, ist es für die verschiedenen Heizleistungsstufen erforderlich, in Zuordnung zu einer bestimmten Brennstoffmenge auch eine geeignete Verbrennungsluftmenge bereitzustellen, um die Verbrennung bei hinsichtlich der Emissionen optimierten Bedingungen ablaufen zu lassen. Dabei wird im Allgemeinen bei der Zuordnung von Brennstoffmenge und Verbrennungsluftmenge ausgegangen von Grundumgebungsbedingungen, bei welchen beispielsweise das Fahrzeug bei oder nahe dem Meeresniveau ist. Unter Berücksichtigung der im Allgemeinen auf diesem Niveau bzw. bei dieser Höhenlage vorhandenen Umgebungsparameter, wie insbesondere dem Luftdruck, kann dann für jede Brennstofffördermenge eine optimierte Sauerstoffmenge bzw. Verbrennungsluftmenge ermittelt und in das Fahrzeugheizgerät 10 bzw. die Brennkammer 14 geleitet werden.

Wird ein mit einem so aufgebauten Fahrzeugheizgerät 10 ausgestattetes Fahrzeug dann in höhere Höhenlagen, beispielsweise ins Gebirge, bewegt, so besteht grundsätzlich das Problem, dass bei Verwenden der für eine bestimmte Heizleistungsstufe vorgesehenen Ansteuermaßnahmen, insbesondere Drehzahl des Förderrads 22, auf Grund des geringeren Luftdrucks bzw. der geringeren Luftdichte eine an sich zu geringe Luftmenge in die Brennkammer 14 eingeleitet wird und mithin die Verbrennung unter Sauerstoffmangel ablaufen wird. Dies führt zu einem deutlichen Anstieg der Rußzahl und des CO-Gehalts in den Verbrennungsabgasen. Um dem entgegenzutreten, kann, wie nachfolgend mit Bezug auf die Fig. 2 dargelegt, eine Betriebsanpassung bei der Verbrennungsluftförderanordnung 20 bzw. Brennstoffförderanordnung 16 vorgenommen werden.

Man erkennt in Fig. 2 aufgetragen über einer bestimmten Höhenlage, also der Höhe über dem Meeresspiegel, verschiedene Korrekturfaktoren K_{A}, K_{B}, K_{C} und K_{D}. Man erkennt weiterhin eine Einteilung der auf der x-Achse aufgetragenen Höhenlage in fünf Bereiche. Ein Höhenbereich bis zu einer Höhenlage von 500 m ist der Basis-Höhenbereich, also beispielsweise derjenige Höhenbereich, der als Grundeinstellung verwendet wird. Daran schließen vier Anpassungs-Höhenbereiche A, B, C und D an, wobei der Höhenbereich A die Höhenlagen von 500 m bis 1.000 m umfasst, der Höhenbereich B die Höhenlagen von 1.000 m bis 1.500 m umfasst, der Höhenbereich C die Höhenlagen von 1.500 m bis 2.000 m umfasst und der Höhenbereich D die Höhenlagen über 2.000 m umfasst.

Bewegt sich nun ein Fahrzeug mit dem in Fig. 1 gezeigten Fahrzeugheizgerät 10 in dem Basis-Höhenbereich, also in einer Höhenlage unter bzw. bis zu 500 m, so werden für die Verbrennungsluftförderanordnung 20 und die Brennstoffförderanordnung 16 beispielsweise bei der Auswahl der höchsten Heizleistungsstufe bestimmte Ansteuermaßnahmen vorgegeben, also beispielsweise das Betreiben einer Dosierpumpe mit einer dafür vorgesehenen Förderfrequenz und das Betreiben des Förderrads 22 mit einer entsprechend vorgegebenen Drehzahl. Bewegt sich das Fahrzeug dann in größere Höhen, so gelangt es zunächst in den Höhenbereich A, der einen ersten Anpassungsbereich darstellt. Die information, dass das Fahrzeug sich im Höhenbereich A befindet, wird, wie vorangehend dargelegt, durch die Höhenerfassungsanordnung 32 bereitgestellt.

Erkennt die die Ansteuervorrichtung 30, dass das Fahrzeug im Höhenbereich A ist, das Fahrzeugheizgerät 10 aber beispielsweise weiterhin mit der höchsten Heizleistungsstufe zu betreiben ist, so wird ein für diesen Höhenbereich A vorgesehener Korrekturfaktor K_{A} gesetzt, der beispielsweise eine Erhöhung der Drehzahl des Förderrads 22 um 5 % repräsentiert oder aber auch eine Verringerung der Förderfrequenz der Brennstoffförderanordnung 16 bzw. einer Dosierpumpe repräsentieren kann. Im Allgemeinen ist es dabei vorteilhaft, die Fördermenge der Brennstoffförderanordnung 16 so weit als möglich unverändert zu belassen und die Höhenanpassung durch veränderte Ansteuermaßnahmen im Bereich der Verbrennungsluftförderanordnung 20 vorzunehmen, um eine Beeinflussung der Heizleistung so weit als möglich zu vermeiden.

Bewegt sich dann das Fahrzeug weiter in die Höhenbereiche B, C oder D, so werden entsprechend Korrekturfaktoren K_{B}, K_{C} bzw. K_{D} gesetzt, die eine durch die jeweiligen Prozentzahlen angegebene Erhöhung der Drehzahl des Förderrads 22 bzw. eine entsprechende Verringerung der Fördermenge der Brennstoffförderanordnung 16 bedeuten. Es ist selbstverständlich, dass auch beide Maßnahmen, also Erhöhen der Drehzahl des Förderrads 22 und Verringern der Fördermenge bzw. Förderfrequenz der Brennstoffförderanordnung 16, gleichzeitig ergriffen werden können, um wieder geeignete Verbrennungsbedingungen herzustellen. In diesem Falle müssten nicht notwendigerweise die für die Brennstoffförderanordnung 16 einerseits und die Verbrennungsluftförderanordnung 20 andererseits vorgesehenen Korrekturfaktoren gleich sein. Es kann beispielsweise die Erhöhung der Drehzahl des Förderrads 22, ausgedrückt in Prozenten, größer sein, als die Verminderung der Brennstofffördermenge.

Weiterhin ist es, wie in Zuordnung zum Höhenbereich B in Fig. 2 veranschaulicht, vorteilhaft, für verschiedene Heizleistungsstufen verschiedene Anpassungsmaßnahmen vorzusehen. So kann für den Höhenbereich B dann, wenn die größte Heizleistungsstufe Lₕ ausgewählt ist, beispielsweise der Korrekturfaktor K_{B} von 10% gesetzt werden, also die Brennstofffördermenge um 10% verringert werden. Ist das Fahrzeugheizgerät 10 in einem mittleren Lastzustand, wird es also mit der mittleren Heizleistung Lₘ betrieben, kann ein etwas verringerter Korrekturfaktor K_{B}' gewählt werden. Wird das Fahrzeugheizgerät in der kleinsten Heizleistungsstufe Lₖ betrieben, kann ein weiter verringerter Korrekturfaktor K_{B}" gewählt werden. Die Auswahl bzw. Anpassung der Korrekturfaktoren an verschiedene Heizleistungsstufen kann dabei selbstverständlich in Abhängigkeit von der konstruktiven Auslegung eines jeweiligen Fahrzeugheizgerätes erfolgen und beispielsweise auch eine mit zunehmender geforderter Heizleistung abnehmende Größe der prozentualen Korrektur mit sich bringen. Weiterhin ist es selbstverständlich, dass auch für die anderen Anpassungsbereiche A, C und D eine entsprechende Variation der jeweiligen Korrekturfaktoren in Abhängigkeit von der jeweils gewählten Heizleistungsstufe vorgesehen sein kann.

Befindet sich das Fahrzeugheizgerät 10 in einer seiner extremsten Heizleistungsstufen, also bei der Vorgabe von drei Heizleistungsstufen Lₕ, Lₘ und Lₖ entweder in der höchsten Heizleistungsstufe Lₕ oder in der niedrigsten Heizleistungsstufe Lₖ, so kann die höhenabhängige Anpassung, wie sie vorangehend dargelegt wurde, zu Problemen bei der Stabilität der Verbrennung führen. Es sei beispielsweise angenommen, dass das Fahrzeugheizgerät 10 mit der niedrigsten Heizleistungsstufe Lₖ zu betreiben ist, also grundsätzlich bereits eine vergleichsweise geringe Brennstoffmenge in die Brennkammer 14 gefördert wird und eine entsprechend geringe Verbrennungsluftmenge in die Brennkammer 14 gefördert wird. Bewegt sich das Fahrzeug in diesem Zustand in große Höhen, also beispielsweise in einen der Höhenbereiche C oder D, so würde die höhenabhängig vorzunehmende Korrektur dann beispielsweise eine vergleichsweise starke Reduzierung der Brennstofffördermenge bedeuten. Da diese jedoch grundsätzlich bereits sehr gering war, kann in der Brennkammer 14 dann nicht mehr ausreichend Gemisch bereitgestellt werden, um eine stabile Verbrennung insbesondere im gesamten Volumenbereich der Brennkammer 14 sicherzustellen. Dies bedeutet, dass die Gefahr besteht, dass die Verbrennung zum Erliegen kommt bzw. dass Teile des Gemisches nicht verbrannt werden und unverbrannt ausgestoßen werden.

Gleichermaßen besteht, wenn eine höhenabhängige Anpassung darin liegt, die Drehzahl des Förderrads 22 bzw. des Elektromotors 24 zu erhöhen, dann, wenn das Fahrzeugheizgerät bereits in der höchsten Heizleistungsstufe Lₕ betrieben wird, die Gefahr, dass beispielsweise im Höhenbereich D eine vergleichsweise starke Erhöhung der Drehzahl erforderlich wäre und die Verbrennungsluftförderanordnung 20, insbesondere deren Elektromotor 24, in einen Zustand übermäßig hoher Drehzahl bzw. einen Überlastungszustand gelangt.

Um dieses Problem zu vermeiden, ist erfindungsgemäß vorgesehen, dass, jeweils abhängig davon, welche höhenabhängig zu wählenden Anpassungsmaßnahmen erfolgen, extreme Heizleistungsstufen nicht mehr freigegeben werden. Wird also zur Anpassung die Brennstofffördermenge reduziert, so wird in dem dargestellten Beispiel die niedrigste Heizleistungsstufe Lₖ gegen Auswahl gesperrt. Das bedeutet, dass das Fahrzeugheizgerät nur noch in den beiden Heizleistungsstufen Lₘ und Lₕ betrieben werden kann, in welchen grundsätzlich ausreichend Brennstoff eingespeist wird, so dass auch eine Verringerung der Brennstofffördermenge nicht zu unstabilen Verbrennungsverhältnissen führen kann. Liegt die Anpassungsmaßnahme darin, die Drehzahl des Förderrads 23 zu erhöhen, so wird die Heizleistungsstufe L_{H} gegen Auswahl gesperrt, so dass das Fahrzeugheizgerät nur noch mit der kleinen Heizleistung Lₖ bzw. der mittleren Heizleistung Lₘ betrieben werden kann und somit sichergestellt ist, dass ein Überdrehen des Elektromotors 24 vermieden wird. Es ist selbstverständlich, dass dann, wenn die beiden Anpassungsmaßnahmen, also sowohl eine Betriebsanpassung der Brennstoffförderanordnung 16, als auch eine Betriebsanpassung der Verbrennungsluftförderanordnung 20 vorzunehmen sind, sowohl die oberste, als auch die unterste Heizleistungsstufe gegen Auswahl gesperrt werden können. Weiterhin ist es selbstverständlich, dass dann, wenn mehr als die drei dargestellten bzw. beschriebenen Heizleistungsstufen, beispielsweise vier oder fünf Heizleistungsstufen vorgesehen sind, nicht nur die oberste bzw. die unterste, sondern beispielsweise die beiden oberen oder die beiden unteren Heizleistungsstufen gesperrt werden können.

Wir vorangehend dargelegt, soll durch diese Maßnahme dafür gesorgt werden, dass ungünstige Betriebszustände im Fahrzeugheizgerät 10 vermieden werden. Bei Aufteilung der Höhenlage in die dargestellten bzw. mehrere Höhenbereiche und entsprechend angepasste Korrekturmaßnahmen besteht die Gefahr derartiger ungünstiger Betriebszustände grundsätzlich aber nur, wenn auch die höhenabhängig vorzunehmenden Korrekturmaßnahmen ein bestimmtes Ausmaß überschreiten. Dies bedeutet, dass das vorangehend angegebene Sperren bestimmter Heizleistungsstufen vorteilhafterweise auch nur dann vorgenommen wird, wenn bedingt, durch eine vergleichsweise große Höhe über dem Meeresspiegel auch entsprechend starke Korrekturen erforderlich wären. Dies bedeutet, dass beispielsweise nur dann, wenn das Fahrzeugheizgerät 10 sich im Höhenbereich D befindet, und mithin eine sehr starke höhenabhängige Korrektur vorzunehmen wäre, die oberste bzw. die unterste Heizleistungsstufe zu sperren wäre. Sind beispielsweise fünf Heizleistungsstufen vorhanden, so könnten die beiden obersten bzw. die beiden untersten Heizleistungsstufen gesperrt werden. Ist das Fahrzeugheizgerät 10 im Höhenbereich C, so kann beispielsweise auf das Sperren von Heizleistungsstufen grundsätzlich verzichtet werden, oder es kann dann tatsächlich nur die oberste bzw. unterste Heizleistungsstufe gesperrt werden. In den Höhenbereichen A und B kann auf das Sperren von Heizleistungsstufen grundsätzlich verzichtet werden. Dies bedeutet also, dass selbstverständlich abhängig von der Anzahl der auswählbaren Heizleistungsstufen die Anzahl derjenigen, die gegen Auswahl gesperrt werden, auch mit Zunahme der Höhenlage ansteigen kann.

Sind für ein Fahrzeugheizgerät 10 nicht diskrete Heizleistungsstufen vorhanden, sondern ist die Heizleistung kontinuierlich variierbar, so könnte hier auch ein entsprechend kontinuierlicher Zusammenhang mit der Höhenlage gewählt werden. Insofern ist also im Sinne der vorliegenden Erfindung der Übergang zwischen einer stufenartigen Einstellung der Heizleistung und einer kontinuierlichen Variabilität der Heizleistung fließend und vor allem hinsichtlich der erfindungsgemäßen Vorgehensweise gleichwertig.

Grundsätzlich kann auch der Falle eintreten, dass bei der Veränderung der Höhenlage, also dem Übergang in einen anderen Höhenbereich, auch eine Anpassung der Heizleistung erforderlich wird, also eine andere Heizleistungsstufe ausgewählt werden soll. Um hier eine gewisse Priorität zu schaffen, wird erfindungsgemäß dann zunächst die Heizleistung verändert, also eine andere Heizleistungsstufe eingestellt wird, und danach erst die Höhenanpassung vorgenommen wird. Dies kann so erfolgen, dass beispielsweise beim Übergang vom Höhenbereich A zum Höhenbereich B und beim Übergang von der Heizleistungsstufe Lₕ zur Heizleistungsstufe Lₘ zunächst das Fahrzeugheizgerät 10 so betrieben wird, dass die für die Heizleistungsstufe Lₘ grundsätzlich vorgesehene Basis Ansteuermaßnahmen vorgegeben werden, also diejenigen Ansteuermaßnahmen für die Brennstoffförderanordnung 16 und die Verbrennungsluftförderanordnung 20 vorgegeben werden, die auch im Höhenbereich bis zu 500 m anzuwenden sind. Daraufhin wird dann beruhend auf der durch die Höhenerfassungsanordnung 32 bereitgestellten Höheninformation der für den Höhenbereich B vorgesehene Korrekturfaktor für die Leistungsstufe Lₘ, also der Korrekturfaktor K_{B}', gewählt und entsprechend die Höhenanpassung vorgenommen.

Selbstverständlich ist es möglich, für den Übergang zwischen den verschiedenen Höhenbereichen Hysteresen vorzusehen, so dass nicht ein zu häufiger Wechsel zwischen den einzelnen Höhenbereiche und den dafür vorgesehenen Anspassungsmaßnahmen erfolgt, wenn beispielsweise ein Fahrzeug in dem Grenzbereich zwischen zwei Höhenbereichen betrieben wird. Weiterhin kann vorgesehen sein, dass dann, wenn beispielsweise auf Grund eines Defekts der Höhenerfassungssnordnung 32 information über die Höhenlage nicht bereitgestellt wird, das Fahrzeugheizgerät 10 grundsätzlich mit den für den Höhenbereich bis zu 500 m vorgesehenen Basis-Ansteuermaßnahmen betrieben wird, also grundsätzlich keine Korrektur erfolgt. Um spontane Veränderungen der Verbrennungsbedingungen zu vermeiden, kann weiterhin vorgesehen sein, dass beim Wechsel zwischen verschiedenen Höhenbereichen bzw. verschiedenen höhenbedingten Anpassungsmaßnahmen ein kontinuierlicher Übergang stattfindet, also nicht spontan beispielsweise von einem Korrekturfaktor von 15% auf einen Korrekturfaktor von 20% übergegangen wird, sondern ein allmählicher kontinuierlicher bzw. quasi kontinuierlicher Übergang mit mehreren kleinen Stufen erfolgt.

Die Prinzipien der vorliegenden Erfindung lassen sich auch dann anwenden, wenn das Fahrzeugheizgerät 10 grundsätzlich nicht für die Erfassung und Auswertung der Höheninformation ausgebildet ist. Es kann also ein Zusatzmodul in ein bestehendes System integriert werden, das einerseits dazu in der Lage ist, die Höheninformation zu erfassen und das andererseits dazu in der Lage ist, die Ansteuermaßnahmen für die Brennstoffförderanordnung 16 und die Verbrennungsluftförderanordnung 20 so zu verändern, dass die vorangehend beschriebene Höhenanpassung und Sperrung verschiedener Heizleistungsstufen erfolgen kann. Zu diesem Zwecke kann ein derartiges Zusatzmodul beispielsweise in die Leitungsverbindung zwischen der Ansteuervorrichtung 30 und den anzusteuernden Systembereichen, also der Brennstoffförderanordnung 16 bzw. der Verbrennungsluftförderanordnung 20 integriert werden und die von der Ansteuervorrichtung 30 ausgegebenen Ansteuersignale höhenabhängig variieren bzw. an die Ansteuervorrichtung 30 Information liefern, dass bestimmte Heizleistungsstufen nicht ausgewählt werden dürfen.

Es sei abschließend noch darauf hingewiesen, dass selbstverständlich die in der Fig. 2 gezeigten Zahlenwerte bzw. Stufeneinteilungen nur als Beispiel zu verstehen sind und beispielsweise in Abhängigkeit von den baulichen Gegebenheiten eines Fahrzeugheizgerätes variiert werden können.

## Patentansprüche

1. Verfahren zum Betreiben eines brennstoffbetriebenen Fahrzeugheizgerätes, welches Fahrzeugheizgerät (10) umfasst:
- einen Brennerbereich (12) mit einer Brennkammer (14),
- eine Brennstoffförderanordnung (16) zum Fördern von Brennstoff in die Brennkammer (14),
- eine Verbrennungsluftförderanordnung (20) zum Fördern von Verbrennungsluft in die Brennkammer (14),
- eine Ansteuervorrichtung (30) zum Ansteuern der Brennstoffförderanordnung (16) und der Verbrennungsluftförderanordnung (20), um Brennstoff und Verbrennungsluft in die Brennkammer (12) zu fördern,
- eine Höhenerfassungsanordnung (32) zur Erfassung von die Höhenlage (H) des Fahrzeugheizgerätes (10) repräsentierender Höheninformation,
wobei die Ansteuervorrichtung (30) die Brennstoffförderanordnung (16) und die Verbrennungsluftförderanordnung (20) derart ansteuert, dass für eine Mehrzahl verschiedener auswählbarer Heizleistungsstufen (Lₕ, Lₘ, Lₖ) die Brennstoffförderanordnung (16) und die Verbrennungsluftförderanordnung (20) in dafür jeweils vorgegebener Weise betrieben werden, wobei die Ansteuervorrichtung (30) ferner den Betrieb der Brennstoffförderanordnung (16) oder/und der Verbrennungsluftförderanordnung (20) beruhend auf der Höheninformation anpasst, und wobei die Ansteuervorrichtung (30) in Abhängigkeit von der Höheninformation eine oder mehrere Heizleistungsstufen (Lₕ, Lₘ, Lₖ) gegen Auswahl sperrt.

2. Verfahren nach Anspruch 1,
**dadurch gekennzeichnet, dass** dann, wenn die höhenabhängige Betriebsanpassung die Ansteuerung der Brennstoffförderanordnung (16) zum Verringern der Brennstofffördermenge umfasst, wenigstens die Heizleistungsstufe (Lₖ) mit der niedrigsten Heizleistung gegen Auswahl gesperrt wird.

3. Verfahren nach Anspruch 1 oder 2,
**dadurch gekennzeichnet, dass** dann, wenn die höhenabhängige Betriebsanpassung die Ansteuerung der Verbrennungsluftförderanordnung (20) zum Erhöhen der Verbrennungsluftfördermenge umfasst, wenigstens die Heizleistungsstufe (Lₕ) mit der höchsten Heizleistung gegen Auswahl gesperrt wird.

4. Verfahren nach Anspruch 2 oder 3,
**dadurch gekennzeichnet, dass** die Sperrung gegen Auswahl nur dann erfolgt, wenn die höhenabhängige Betriebsanpassung eine vorgegebene Grenze erreicht oder/und überschreitet.

5. Verfahren nach einem der Ansprüche 1 bis 4,
**dadurch gekennzeichnet, dass** eine Mehrzahl von Höhenbereichen (A, B, C, D) vorgegeben ist und in Zuordnung zu jedem Höhenbereich (A, B, C, D) eine Betriebsanpassung für die Brennstoffförderanordnung (16) oder/und für die Vebrennungsluftförderanordnung (20) vorgegeben ist, wobei die höhenabhängig vorzunehmende Betriebsanpassung in Abhängigkeit davon ausgewählt wird, in welchem Höhenbereich (A, B, C, D) die durch die Höheninformation repräsentierte Höhenlage (H) liegt.

6. Verfahren nach Anspruch 5,
**dadurch gekennzeichnet, dass** in Zuordnung zu wenigstens einem Höhenbereich (A, B, C, D) für verschiedene Heizleistungsstufen verschiedene Betriebsanpassungen vorgegeben sind.

7. Verfahren nach einem der Ansprüche 1 bis 6,
**dadurch gekennzeichnet, dass** bei Veränderung der Höhenlage (H) eine Veränderung der Betriebsanpassung in im Wesentlichen kontinuierlicher Weise erfolgt.

8. Verfahren nach einem der Ansprüche 1 bis 7,
**dadurch gekennzeichnet, dass** bei durch Veränderung der Höhenlage (H) vorzunehmender Veränderung der Betriebsanpassung und gleichzeitiger Änderung der Auswahl der Heizleistungsstufe (Lₕ, Lₘ, Lₖ) zunächst die Veränderung der Heizleistungsstufe (Lₕ, Lₘ, Lₖ) erfolgt und danach die Veränderung der höhenabhängigen Betriebsanpassung erfolgt.

9. Verfahren nach Anspruch 8,
**dadurch gekennzeichnet, dass** die Veränderung der höhenabhängigen Betriebsanpassung durch Auswahl der in Zuordnung zu der neu ausgewählten Heizleistungsstufe (Lₕ, Lₘ, Lₖ) vorgesehenen höhenabhängigen Betriebsanpassung erfolgt.

10. Verfahren nach einem der Ansprüche 1 bis 9,
**dadurch gekennzeichnet, dass** bei zunehmender Höhenlage (H) zunächst eine höhenabhängige Betriebsanpassung der Verbrennungsluftförderanordnung (20) bei im Wesentlichen unverändertem Betrieb der Brennstoffförderanordnung (16) erfolgt.

11. Verfahren nach Anspruch 10,
**dadurch gekennzeichnet, dass** eine höhenabhängige Betriebsanpassung der Brennstofförderanordnung (16) dann erfolgt, wenn die Verbrennungsluftförderanordnung (20) einen Grenzbetriebszustand erreicht.

12. Verfahren nach Anspruch 11,
**dadurch gekennzeichnet, dass** der Grenzbetriebszustand durch eine Grenzdrehzahl repräsentiert ist.

13. Verfahren nach einem der Ansprüche 1 bis 12,
**dadurch gekennzeichnet, dass** die höhenabhängige Betriebsanpassung der Brennstoffförderanordnung (16) eine höhenabhängige Korrektur der Förderfrequenz einer Brennstoffpumpe der Brennstoffförderanordnung (16) umfasst.

14. Verfahren nach einem der Ansprüche 1 bis 13,
**dadurch gekennzeichnet, dass** eine höhenabhängige Betriebsanpassung der Verbrennungsluftförderanordnung (20) eine höhenabhängige Korrektur der Förderdrehzahl eines Förderrades (22) der Verbrennungsluftförderanordnung (20) umfasst.

15. Verfahren nach Anspruch 13 oder 14,
**dadurch gekennzeichnet, dass** die höhenabhängige Korrektur das Multiplizieren eines Höhenkorrekturfaktors (K_{A}, K_{B}, K_{C}, K_{D}) mit einer in Zuordnung zu einer jeweiligen Heizleistungsstufe vorgegebenen Soll-Förderfrequenz beziehungsweise Soll-Förderdrehzahl zum Erhalt einer korrigierten Soll-Förderfrequenz beziehungsweise Soll-Förderdrehzahl umfasst.

## Claims

1. A method for operating a fuel operated vehicle heating device, said vehicle heating device (10) comprising:
- a burner section (12) with a combustion chamber (14),
- a fuel conveying arrangement (16) for conveying fuel to said combustion chamber (14),
- a combustion air conveying arrangement (20) for conveying combustion air to said combustion chamber (14),
- a control unit (30) for controlling said fuel conveying arrangement (16) and said combustion air conveying arrangement (20) for conveying fuel and combustion air to said combustion chamber (12),
- an altitude detection device (32) for detecting altitude information representing the altitude (H) of said vehicle heating device (10),
wherein the control unit (30) controls said fuel conveying arrangement (16) and said combustion air conveying arrangement (20) in such a way that for a plurality of different selectable heater output levels (Lₕ, Lₘ, Lₖ) said fuel conveying arrangement (16) and said combustion air conveying arrangement (20) may be operated in the accordingly predefined manner, said control unit (30) furthermore adjusting operation of said fuel conveying arrangement (16) or/and said combustion air conveying arrangement (20) based on said altitude information and said control unit (30) blocking one or several heater output levels (Lₕ, Lₘ, Lₖ) for selection.

2. The method according to claim 1,
**characterized in that**, when said altitude-dependent adjustment of operation comprises controlling said fuel conveying arrangement (16) for reducing the fuel supply volume, at least the heater output level (Lₖ) with the lowest output level is blocked for selection.

3. The method according to claim 1 or 2,
**characterized in that**, when said altitude-dependent adjustment of operation comprises controlling said combustion air conveying arrangement (20) for increasing said combustion air supply volume, at least the heater output level (Lₕ) with the highest output level is blocked for selection.

4. The method according to claim 2 or 3,
**characterized in that** selection is only blocked when said altitude-dependent adjustment of operation reaches or/and exceeds a predefined limit.

5. The method according to one of claims 1 to 4,
**characterized in that** a plurality of altitude ranges (A, B, C, D) are predefined and **in that** in association to each altitude range (A, B, C, D) an operation adjustment is predefined for said fuel conveying arrangement (16) or/and for said combustion air conveying arrangement (20), the altitude-dependent adjustment of operation to be carried out being selected depending on the altitude range (A, B, C, D) to which said altitude (H) represented by said altitude information belongs.

6. The method according to claim 5,
**characterized in that** different operation adjustments are predefined for different heater output levels in association to at least one altitude range (A, B, C, D).

7. The method according to one of claims 1 to 6,
**characterized in that** when said altitude (H) changes, said operation adjustment is carried out substantially in a continuous way.

8. The method according to one of claims 1 to 7,
**characterized in that** if a modification of the operation adjustment is to be carried out due to a change in altitude (H) and if at the same time another heater output level (Lₕ, Lₘ, Lₖ) has to be selected, the modification of said heater output level (Lₕ, Lₘ, Lₖ) will be carried out before realising said modification of the altitude-dependent operation adjustment.

9. The method according to claim 8,
**characterized in that** said altitude-dependent operation adjustment is carried out by selecting the altitude-dependent operation adjustment predefined in association to the new selection of said heater output level (Lₕ, Lₘ, Lₖ).

10. The method according to one of claims 1 to 9,
**characterized in that** for an increasing altitude (H) an altitude-dependent operation adjustment of said combustion air conveying arrangement (20) is first carried out while the operation of said fuel conveying arrangement (16) remains substantially unaltered.

11. The method according to claim 10,
**characterized in that** an altitude-dependent operation adjustment of said fuel conveying arrangement (16) is carried out when said combustion air conveying arrangement (20) reaches an operation limit state.

12. The method according to claim 11,
**characterized in that** said operation limit state is represented by a limit rotation speed.

13. The method according to one of claims 1 to 12,
**characterized in that** said altitude-dependent operation adjustment of said fuel conveying arrangement (16) comprises an altitude-dependent correction of said conveying frequency of a fuel pump of said fuel conveying arrangement (16).

14. The method according to one of claims 1 to 13,
**characterized in that** an altitude-dependent operation adjustment of said combustion air conveying arrangement (20) comprises an altitude-dependent correction of said conveying speed of a conveyor wheel (22) of said combustion air conveying arrangement (20).

15. The method according to claim 13 or 14,
**characterized in that** the altitude-dependent correction comprises multiplying an altitude correction factor (K_{A}, K_{B}, K_{C}, K_{D}) with a target conveying frequency or a target conveying speed predefined in association to a corresponding heater output level for maintaining a corrected target conveying frequency or target conveying speed.

## Revendications

1. Une méthode pour opérer un dispositif de chauffage pour un véhicule utilisant un combustible, ledit dispositif de chauffage pour un véhicule (10) comprenant :
- une section de brûleur (12) avec une chambre de combustion (14),
- un arrangement de transport de combustible (16) transportant du combustible envers la chambre de combustion (14),
- un arrangement de transport de l'air de combustion (20) pour transporter de l'air de combustion envers la chambre de combustion (14),
un dispositif de contrôle (30) pour contrôler l'arrangement de transport de combustible (16) et l'arrangement de transport de l'air de combustion (20) pour transporter du combustible et de l'air de combustion dans la chambre de combustion (12),
- un arrangement de détection altimétrique (32) pour détecter des informations d'altitude représentant l'altitude (H) du dispositif de chauffage pour un véhicule (10),
le dispositif de contrôle (30) contrôlant l'arrangement de transport de combustible (16) et l'arrangement de transport de l'air de combustion (20) de la sorte que l'arrangement de transport de combustible (16) et l'arrangement de transport de l'air de combustion (20) sont opérés d'une manière prédéfinie pour une pluralité de niveaux de puissance de chauffage à sélectionner (Lₕ, Lₘ, Lₖ), le dispositif de contrôle (30) ajustant en outre l'opération de l'arrangement de transport de combustible (16) ou/et de l'arrangement de transport de l'air de combustion (20) sur la base des renseignements sur l'altitude, le dispositif de contrôle (30) bloquant le choix d'un ou de plusieurs niveaux de puissance de chauffage à sélectionner (Lₕ, Lₘ, Lₖ) en fonction des renseignements sur l'altitude.

2. La méthode selon la revendication 1,
**caractérisée en ce que** si la modification de l'opération dépendant de l'altitude comprend le contrôle de l'arrangement de transport de combustible (16) pour réduire la quantité d'alimentation en combustible, au moins la sélection du niveau de puissance de chauffage (Lₖ) le plus bas est bloquée.

3. La méthode selon les revendications 1 ou 2,
**caractérisée en ce que** si la modification de l'opération dépendant de l'altitude comprend le contrôle de arrangement de transport de l'air de combustion (20) pour augmenter la quantité d'alimentation en air de combustion, au moins la sélection du niveau de puissance de chauffage (Lₕ) le plus fort est bloquée.

4. La méthode selon la revendication 2 ou 3,
**caractérisée en ce que** la sélection n'est bloquée que lorsque l'ajustement de l'opération en fonction de l'altitude atteint ou/et dépasse un certain seuil prédéterminé.

5. La méthode selon une des revendications 1 ou 4,
**caractérisée en ce qu'**une pluralité de plages d'altitude (A, B, C, D) sont prédéfinies et qu'un ajustement de l'opération pour l'arrangement de transport de combustible (16) ou/et pour l'arrangement de transport de l'air de combustion (20) est prédéfini en fonction de chaque plage d'altitude (A, B, C, D), l'ajustement de l'opération à réaliser en fonction de l'altitude étant sélectionnée en fonction de la question à savoir dans quelle plage d'altitude (A, B, C, D) se situe l'altitude (H) représentée par les renseignements sur l'altitude.

6. La méthode selon la revendication 5,
**caractérisée en ce que** des ajustements d'opération différents sont prédéfinis pour des niveaux de puissance de chauffage différents en fonction d'au moins une plage d'altitude (A, B, C, D).

7. La méthode selon une des revendications 1 ou 6,
**caractérisée en ce que** si l'altitude (H) change, la modification de l'ajustement de l'opération est effectuée d'une manière essentiellement continue.

8. La méthode selon une des revendications 1 ou 7,
**caractérisée en ce que** dans le cas d'une modification de l'ajustement de l'opération à exécuter dû à un changement de l'altitude et dans le cas d'une modification simultanée de la sélection du niveau de puissance de chauffage (Lₕ, Lₘ, Lₖ), la modification du niveau de puissance de chauffage (Lₕ, Lₘ, Lₖ) est effectuée avant de modifier l'ajustement de l'opération en fonction de l'altitude.

9. La méthode selon la revendication 8,
**caractérisée en ce que** la modification de l'ajustement de l'opération en fonction de l'altitude est réalisée en sélectionnant l'ajustement de l'opération en fonction de l'altitude prévu en fonction de la nouvelle sélection du niveau de puissance de chauffage (Lₕ, Lₘ, Lₖ) sélectionné.

10. La méthode selon une des revendications 1 ou 9,
**caractérisée en ce que** pour une altitude (H) croissante un ajustement de l'opération en fonction de l'altitude de l'arrangement de transport de l'air de combustion (20) est d'abord effectué pendant que l'opération de l'arrangement de transport de combustible (16) reste essentiellement inchangée.

11. La méthode selon la revendication 10,
**caractérisée en ce qu'**un ajustement de l'opération en fonction de l'altitude de l'arrangement de transport de combustible (16) est effectué si l'arrangement de transport de l'air de combustion (20) atteint un état de limite d'opération.

12. La méthode selon la revendication 11,
**caractérisée en ce que** l'état de limite d'opération est représenté par une vitesse limite de rotation.

13. La méthode selon une des revendications 1 ou 12,
**caractérisée en ce que** l'ajustement de l'opération en fonction de l'altitude de l'arrangement de transport de combustible (16) comprend une correction en fonction de l'altitude de la fréquence de transport d'une pompe à combustible de l'arrangement de transport de combustible (16).

14. La méthode selon une des revendications 1 ou 13,
**caractérisée en ce que** l'ajustement de l'opération en fonction de l'altitude de l'arrangement de transport de l'air de combustion (20) comprend une correction en fonction de l'altitude de la vitesse de transport d'une roue convoyeuse de l'arrangement de transport de l'air de combustion (20).

15. La méthode selon la revendication 13 ou 14,
**caractérisée en ce que** la correction en fonction de l'altitude comprend la multiplication d'un facteur de correction de l'altitude (K_{A}, K_{B}, K_{C}, K_{D}) avec une fréquence de transport cible ou une vitesse de transport cible en fonction d'un niveau de puissance de chauffage associé pour obtenir une fréquence de transport cible ou une vitesse de transport cible corrigées.
